# EUROPÄISCHE PATENTSCHRIFT

(11) **EP 3 041 453 B1**
(45) Veröffentlichungstag und Bekanntmachung des Hinweises auf die Patenterteilung: **19.12.2018**
(21) Anmeldenummer: 14793435.0
(22) Anmeldetag: 05.09.2014
(51) Int. Cl.: A61H 15/00

(54) **THERAPIE- UND TRAININGSGERÄT FÜR DEN RÜCKEN**
DEVICE FOR THERAPY AND TRAINING FOR THE BACK
APPAREIL DE THÉRAPIE ET D'EXERCICE POUR LE DOS

(30) Priorität: 06.09.2013 DE 202013104026 U
(43) Veröffentlichungstag der Anmeldung: 13.07.2016
(73) Patentinhaber: BALLance Concepts GmbH, 44803 Bochum (DE)
(72) Erfinder: KÜHNE, Tetyana, 44803 Bochum (DE)
(74) Vertreter: Sroka, Peter-Christian
(86) Internationale Anmeldenummer: PCT/DE2014/100322
(87) Internationale Veröffentlichungsnummer: WO 2015/032390

(56) Entgegenhaltungen:
- DE-U1- 29 603 435
- DE-U1-202012 104 883
- JP-A- H11 332 955
- US-A1- 2011 313 333
- US-A1- 2012 077 648
- US-A1- 2013 123 078

## Beschreibung

Die Erfindung betrifft ein Therapie- und Trainingsgerät, enthaltend zwei im Abstand voneinander angeordnete, elastisch verformbare Körper, zwischen denen ein die beiden Körper miteinander verbindender, elastisch verformbarer Abstandshalter angebracht ist.

Bei einem in der DE 20 2012 104 883 U1 beschriebenen Therapie- und Trainingsgerät gemäß dem Oberbegriff des Anspruchs 1 sind zwei rotationssymmetrische, elastisch verformbare Kugelkörper in einer beutelförmigen Umhüllung aus nachgiebigem Material untergebracht.

Diese Umhüllung hat zwischen den beiden Kugelkörpern eine Einschnürung, um die ein aus elastisch verformbarem Material bestehender Abstandshalter herumgelegt ist. Dieser Abstandshalter bewirkt - in seiner Funktion ähnlich einem Gelenk -, dass die beiden rotationssymmetrischen Körper anwendungsgerecht sowohl in Längsrichtung als auch in Querrichtung flexibel beweglich sind.

In der US 2012/0077648A1 ist ein Hand- bzw. Arm-Trainingsgerät beschrieben. Dieses Trainingsgerät enthält zwei vorzugsweise aus elastomerem Material bestehende kugelförmige Gewichtskörper, die an den Enden eines langgestreckten Federelementes befestigt sind, auf dem mittig ein Handgriff angebracht ist, mit dem die Gewichtskörper zum Training der Hand- und Armmuskulatur hin- und hergeschwenkt werden können. Dieses bekannte Gerät ist nicht zur Verwendung als Rückentherapie- bzw. Rücken-Trainingsgerät geeignet, und zwar einerseits aufgrund des großen Abstandes zwischen den kugelförmigen Gewichtskörpern und andererseits aufgrund des Handgriffs, der bei einer Verwendung als Rückentherapiegerät unter der Wirbelsäule eines Benutzers des Gerätes läge.

In der US 2,691,978 ist ein Massagegerät für das Kinn bzw. den Kinnbereich beschrieben, bei dem zwei im Wesentlichen kugelförmige Massagekörper an einem im Wesentlichen bügelförmigen, elastisch verformbaren Handgriff befestigt sind.

Die JP 000H11332955 A beschreibt ein Fingertrainingsgerät mit zwei auf einer Achse verschiebbar gelagerten Kugelkörpern. Auf der Achse ist zwischen den Kugelkörpern ein Federelement gelagert, um die beiden Kugelkörper nach außen zu drücken. Dieses Gerät hat gemäß den Figuren 3, 4 und 8 Platz in einer Hand und ist damit nicht verwendbar als Rückentrainingsgerät, da dann die beiden Kugelkörper praktisch unter der Wirbelsäule lägen und zu Verletzungen führen würden.

In der US 5,580,336 ist ein Handtrainingsgerät beschrieben. Dieses Gerät enthält zwei aus einem weichen elastischen Material bestehenden Kugelkörper 12/14, die an den Enden einer Achse 22 befestigt sind. Jeder Kugelkörper hat einen Durchmesser von etwa 40 mm. Die die beiden Kugelkörper verbindende Achse hat vorzugsweise eine Länge von etwa 75 mm. Die Achse ist ein länglicher Rohrkörper, auf dem die beiden Kugelkörper unbelastet von einer Feder verschiebbar sind. Die Achse ist aus zwei mit Endanschlägen versehenen Rohrkörpern zusammengesetzt, zwischen denen sich ein ein Gelenk bildendes Zwischenstück befindet.

Die US 6,007,501 A beschreibt ein therapeutisches Rückenmassagegerät mit zwei im wesentlichen elastischen Kugelkörpern, die in einem flexiblen Stoffbehälter untergebracht sind und in diesem zwischen inneren und äußeren Extrempositionen frei beweglich verlagerbar sind.

Der Erfindung liegt die Aufgabe zugrunde, ein Therapie- und Trainingsgerät für den Rücken so zu gestalten, dass einerseits eine trainingsgerechte Anpassung des Gerätes an den Rücken einer auf dem Trainingsgerät liegenden Person gewährleistet ist, und dass andererseits die Stabilität des Gerätes insbesondere gegenüber dem Rücken-Therapiegerät gemäß der oben behandelten DE 20 2011 104 883 U1 verbessert ist.

Zur Lösung dieser Aufgabe ist das erfindungsgemäße Therapie- und Trainingsgerät, enthaltend
(1) zwei im Abstand voneinander angeordnete, elastisch verformbare Körper (1),
(2) zwischen denen ein die beiden Kugelkörper (1) miteinander verbindender, elastisch verformbarer Abstandshalter (2) angebracht ist,
dadurch gekennzeichnet, dass
(3) die beiden Kugelkörper (1) einen Durchmesser zwischen 50 mm und 140 mm haben und
(4) aus Schaumstoff bestehen, und
(5) der Abstandshalter (2) eine Schraubenfeder ist,
(6) deren Ende in den Kugelkörpern (1) fixiert sind, und
(7) der die Kugelkörper (1) in einem Abstand von 20 mm miteinander verbindet.

Gemäß einer bevorzugten Ausführungsform sind die Enden der Schraubenfeder zu in der Verlängerung der Schraubenfederachse liegenden Zapfen gebogen, die vorzugsweise in im Inneren der beiden Kugelkörper fixierte Blöcke eingefügt sind. Die Blöcke bestehen vorzugsweise aus Metall, insbesondere Stahl, oder Kunststoff.

Die Blöcke haben einen Durchmesser von 27 - 33 mm, vorzugsweise 29 - 31 mm, sowie eine Höhe von 18 - 22 mm, vorzugsweise 19 - 21 mm.

Gemäß einer bevorzugten Ausführungsform der Erfindung sind an den Außenseiten der beiden Kugelkörper längliche Nuten angeordnet, die im Wesentlichen parallel zur Schraubenfederachse verlaufen.

Die Erfindung wird im Folgenden anhand der Zeichnung näher beschrieben:
- Figur 1: zeigt eine Seitenansicht des erfindungsgemäßen Therapie- und Trainingsgeräts;
- Figur 2: zeigt eine Ansicht in Richtung des Pfeiles II in Figur 1;
- Figur 3: zeigt in schematisierter Darstellung eine Schnittansicht.

Das Therapie- bzw. Trainingsgerät enthält zwei Kugelkörper 1 mit einem Durchmesser zwischen 50 mm und 140 mm. Die Kugelkörper bestehen aus Schaumstoff. Zwischen den beiden Kugelkörpern 1 ist ein die beiden Kugelkörper 1 miteinander verbindender, verformbarer, als Schraubenfeder 2 ausgebildeter Abstandhalter angebracht, der die beiden Kugelkörper 1 in einem Abstand von 20 mm miteinander verbindet. Die Enden der Schraubenfeder 2 sind zu in der Verlängerung der Schraubenfederachse liegende Zapfen 2.1 gebogen, die in/an im Inneren der beiden Körper fixierte Blöcke 3 eingefügt bzw. befestigt sind. Die Blöcke 3 haben vorzugsweise einen auf den Außendurchmesser der Schraubenfeder 2 abgestimmten Durchmesser in der Größenordnung von 27 - 33 mm, vorzugsweise 29 - 31 mm, sowie eine Höhe von 18 - 22 mm, vorzugsweise 19 - 21 mm.

Die Körper 1 haben eine solche Härte bzw. Steifigkeit, dass sie sich bei Belastung durch den Rücken einer das Gerät benutzenden Person zwischen 20% und 40% ihres Durchmessers verformen.

Die Körper 1 sind an der Außenseite mit bogenförmigen Nuten bzw. Einbuchtungen 1.1 versehen, die parallel zur Schraubenfederachse ausgerichtet sind.

Die Blöcke bestehen vorzugsweise aus Metall, insbesondere Stahl, oder aus Kunststoff.

## Patentansprüche

1. Therapie- und Trainingsgerät für den Rücken, enthaltend
(1) zwei im Abstand voneinander angeordnete, elastisch verformbare Körper (1),
(2) zwischen denen ein elastisch verformbarer Abstandshalter (2) angebracht ist,
**dadurch gekennzeichnet, dass**
(3) die beiden Kugelkörper (1) einen Durchmesser zwischen 50 mm und 140 mm haben und
(4) aus Schaumstoff bestehen, und
(5) der Abstandshalter (2) eine Schraubenfeder ist,
(6) deren Enden in den Kugelkörpern (1) fixiert sind,
(7) wobei die Schraubenfeder die Körper (1) in einem Abstand von 20 mm miteinander verbindet.

2. Gerät nach Anspruch 1, **dadurch gekennzeichnet, dass** die Enden der Schraubenfeder (2) zu in der Verlängerung der Schraubenfederachse liegende Zapfen (2.1) gebogen sind.

3. Gerät nach Anspruch 2, **dadurch gekennzeichnet, dass** die Zapfen in im Inneren der Körper (1) fixierte Blöcke (3) eingefügt sind.

4. Gerät nach Anspruch 3, **dadurch gekennzeichnet, dass** die Blöcke (3) aus Metall, vorzugsweise Stahl bestehen.

5. Gerät nach Anspruch 2, **dadurch gekennzeichnet, dass** die Blöcke (3) aus Kunststoff bestehen.

6. Gerät nach einem der Ansprüche 3 bis 5, **dadurch gekennzeichnet, dass** die Blöcke (3) einen Durchmesser von 27 mm bis 33 mm, vorzugsweise 29 mm bis 31 mm, und eine Höhe von 18 mm bis 22 mm, vorzugsweise 19 mm bis 21 mm haben.

7. Gerät nach einem der Ansprüche 1 bis 6, **dadurch gekennzeichnet, dass** die Körper (1) an der Außenseite mit bogenförmigen Nuten bzw. Einbuchtungen (1.1) versehen sind, die parallel zur Schraubenfederachse ausgerichtet sind.

## Claims

1. Therapy and training device for the back, the device comprising,
(1) two elastically deformable bodies (1) which are spaced at a distance from each other
(2) an elastically deformable spacer (2) which is arranged between the two bodies,
**characterized in that**
(3) the two spherical bodies (1) have a diameter between 50mm and 140mm and
(4) are comprised of foamed material, and
(5) the spacer (2) is a helical spring,
(6) the ends of which are fixed within the spherical bodies (1)
(7) wherein the helical spring connects the bodies (1) at a distance of 20mm.

2. Device according to claim 1, **characterized in that** the ends of the helical spring (2) are bent to tenons (2.1) which lie in the elongation of the axis of the helical spring.

3. Device according to claim 2, **characterized in that** the ends of the tenons are inserted into blocks (3) which are fixed inside of the bodies (1).

4. Device according to claim 3, **characterized in that** the blocks (3) are comprised of metal, preferably steel.

5. Device according to claim 3, **characterized in that** the blocks (3) are comprised of synthetic material.

6. Device according to one of the claims 3 to 5, **characterized in that** the blocks (3) have a diameter of 27 mm to 33 mm, preferably of 29 mm to 31 mm, and a height of 18 mm to 22 mm, preferably of 19 mm to 21 mm.

7. Device according to one of the claims 1 to 6, **characterized in that** the bodies (1) are provided at the outside thereof with curved grooves or indentations (1.1) respectively, which are orientated in parallel to the axis of the helical spring.

## Revendications

1. Dispositif de thérapie et d'entrâinement pour le dos, le dispositif contenant,
(1) deux corps (1) qui sont élastiquement déformables et sont arrangés à distance entre eux,
(2) une entretoise (2) élastiquement déformable, qui est arrangée entre les corps
**caractérisé en ce que**
(3) les deux corps sphériques ont un diamètre entre 50 mm et 140 mm et
(4) consiste de mousse synthétique et
(5) l'entretoise (2) est un ressort à boudin
(6) les extrémités duquel sont fixées dans les corps sphériques
(7) et **en ce que** le ressort à boudin connecte les corps (1) à une distance de 20 mm.

2. Dispositif selon la revendication 1, **caractérisé en ce que** les extrémités du ressort à boudin (2) sont courbées en forme de tenons (2.1) qui sont arrangés dans la prolongation de l'axe du ressort à boudin.

3. Dispositif selon la revendication 2, **caractérisé en ce que** les tenons sont fixés dans des blocs (3) qui sont situés dans l'intérieur des corps (1).

4. Dispositif selon la revendication 3, **caractérisé en ce que** les blocs (3) consistent de métal, de préférence de l'acier.

5. Dispositif selon la revendication 3, **caractérisé en ce que** les blocs (3) consistent de matière plastique.

6. Dispositif selon l'une des revendications 3 à 5, **caractérisé en ce que** les blocs (3) ont un diamètre de 27 mm à 33 mm, préférablement de 29 mm à 31 mm, et une hauteur de 18 mm à 22mm, préférablement de 19 mm à 21 mm.

7. Dispositif selon l'une revendications 1 à 6, **caractérisé en ce que** les corps (1) sont garnis à l'exterieur avec des rainures ou indentations (1.1), qui sont orientèes parallèlement à l'axe du ressort à boudin.
